# EUROPÄISCHE PATENTSCHRIFT

(11) **EP 0 764 414 B1**
(45) Veröffentlichungstag und Bekanntmachung des Hinweises auf die Patenterteilung: **04.04.2001**
(21) Anmeldenummer: 96114697.4
(22) Anmeldetag: 13.09.1996
(51) Int. Cl.: A47C 7/40, A47C 1/024, A47C 11/00

(54) **Sitzbank mit einer Vorrichtung zum gegenseitigen Ausrichten der Rückenlehnen**
A bench with a device for mutually adjusting the back-supports
Un banc d'assise avec un dispositif pour régler mutuellement les dossiers

(30) Priorität: 25.09.1995 DE 19535344
(43) Veröffentlichungstag der Anmeldung: 26.03.1997
(73) Patentinhaber: Kusch & Co. Sitzmöbelwerke GmbH & Co. KG, 59965 Hallenberg (DE)
(72) Erfinder: Kusch, Dieter, 59969 Hallenberg (DE)
(74) Vertreter: Pürckhauer, Rolf, Dipl.-Ing.

(56) Entgegenhaltungen:
- BE-A- 671 962
- DE-C- 463 485

## Beschreibung

Die Erfindung betrifft eine Sitzbank mit einer Vorrichtung zum gegenseitigen Ausrichten der Rückenlehnen, welche Sitzbank mit Sitzschalen und Rückenlehnen aus Holz oder Kunststoff vorgesehen ist, die auf bzw. an Trägern eines Untergestells befestigt sind.

Rückenlehnen, die aus Sperrholzplatten gepreßt sind, neigen dazu, sich zu verziehen, so daß die Rückenlehnen in der Formgebung geringfügig voneinander abweichen können. Bei der Montage von unterschiedlichen Rückenlehnen an dem Untergestell einer Sitzbank müssen diese gegeneinander ausgerichtet werden, damit die Bank ein durchlaufendes Rückenlehnprofil aufweist, das das Aussehen der Bank entscheidend prägt. Das Ausrichten der Rückenlehnen bei der Montage einer Sitzbank ist umständlich und zeitaufwendig.

Der Erfindung liegt die Aufgabe zugrunde, eine Sitzbank mit einer Vorrichtung zu entwickeln, die es ermöglicht, die Rückenlehnen der Sitzbank bei der Montage der Bank einfach und schnell gegeneinander auszurichten.

Diese Aufgabe ist erfindungsgemäß gelöst durch eine Sitzbank mit den Merkmalen des Patentanspruches 1.

Der Unteranspruch beinhaltet eine vorteilhafte und zweckmäßige Weiterbildung der Erfindung.

Die erfindungsgemäße Sitzbank mit der Vorrichtung zum Ausrichten der Rückenlehnen ermöglicht ein einfaches und schnelles Befestigen der Rückenlehnen an den Trägern eines Untergestells und ein einfaches gegenseitiges Ausrichten der Rückenlehnen.

Die Erfindung ist nachstehend anhand von Zeichnungen erläutert. Es zeigt
- Fig. 1: eine Seitenansicht eines Trägers des Untergestells einer Sitzbank mit einer auf dem Träger befestigten Sitzschale und einer an dem Träger angebrachten Rückenlehne,
- Fig. 2: eine Rückansicht der Rückenlehne,
- Fig. 3: einen vergrößerten Ausschnitt der Rückansicht nach Fig. 2,
- Fig. 4: einen vergrößerten Längsschnitt durch die Befestigung einer nicht ausgerichteten Rückenlehne an einem Träger des Untergestells einer Sitzbank und die in die Befestigung integrierte Vorrichtung zum Ausrichten der Rückenlehne und die
- Fign. 5 und 6: Längsschnittdarstellungen entsprechend Fig. 4 mit der mittels der Justiervorrichtung in der Neigung nach hinten und nach vorne verstellten Rückenlehne.

Die Sitzschale 2 aus Sperrholz der in den Fign. 1 bis 4 ohne Untergestell dargestellten Sitzbank 1 ist mittels Holzschrauben 3 von unten an Laschen 5 von zwei auf einen Längsholm des Untergestells befestigten Trägern 4 aus Metall festgeschraubt.

Die Rückenlehne 6 ist mit vier als Innensechskantschrauben ausgebildeten Befestigungsschrauben 7-10 an der Rückseite 11 der beiden Metallträger 4 befestigt.

Jeweils zwei Befestigungsschrauben 7, 8; 9, 10 sind in einem Abstand a in einer senkrechten Ebene 12-12 übereinander angeordnet und durch entsprechende Durchgangsbohrungen 13, 14, die im unteren Abschnitt 6a der Rückenlehne 6 im Bereich der beiden Seitenränder 6b, 6c derselben angeordnet sind, in Gewinde-Sackbohrungen 15, 16 in der Rückseite 11 zweier Träger 4 eingeschraubt.

Zwischen der Rückenlehne 6 und den Trägern 4 sind zwei begrenzt elastisch biegbare Druckplatten 17, 18 aus Metall oder Kunststoff mit Durchstecklöchern 19, 20 für die Befestigungsschrauben 7, 8; 9, 10 angeordnet.

Den beiden Befestigungsschraubenpaaren 7, 8; 9, 10 sind jeweils zwei als Senkschrauben ausgebildete, in der senkrechten Ebene 12-12 der Schraubenpaare angeordnete Justierschrauben 21, 22 zugeordnet, wobei jeweils die eine Justierschraube 21 mit einem Abstand b über der oberen Befestigungsschraube 7, 9 der beiden Schraubenpaare in einer Gewinde-Sackbohrung 23 in der Rückseite 11 der Träger 4 und jeweils die andere Justierschraube 22 mit einem Abstand c unter der unteren Befestigungsschraube 8, 10 der beiden Schraubenpaare in einer Gewinde-Sackbohrung 24 der Träger 4 sitzt (Fig. 4).

Die als Innensechskantschrauben ausgebildeten Justierschrauben 21, 22, mit denen die Neigung d, e der Rückenlehne 6 verstellbar ist, sind mittels eines durch entsprechende Durchgangsbohrungen 25, 26 in der Rückenlehne 6 und mit diesen deckungsgleiche Durchgangslöcher 27, 28 in den Druckplatten 17, 18 durchsteckbaren Steckschlüssels 29 mit dem Kopf 30 gegen die Innenseite 31 der an der Rückenlehne 6 anliegenden Druckplatten 17, 18 verstellbar.

Die Befestigungsschrauben 7-10 sind als Senkschrauben ausgebildet, deren Kopf 32 in einem Senkloch 34 einer Unterlegscheibe 33 aus Metall sitzt, die ein weiteres mit der jeweiligen Durchgangsbohrung 25, 26 in der Rückenlehne 6 und dem Loch 27, 28 in der Druckplatte 17, 18 deckungsgleiches Loch 35 zum Durchstecken eines Steckschlüssels 29 zur Einstellung der Justierschrauben 21, 22 aufweist.

Zur Verbesserung der Biegeelastizität der Rückenlehne 6 sind in den unteren Abschnitt 6a derselben Schlitze 36 eingesägt.

Erfordert das gegenseitige Ausrichten der Rückenlehnen 6 das Verstellen der Neigung einer Rückenlehne 6 in Pfeilrichtung d nach hinten, werden zunächst die oberen Befestigungsschrauben 7, 9 mit einem Steckschlüssel 29 gelöst, und danach werden die oberen Justierschrauben 21 mit dem Steckschlüssel 29 aus den Trägern 4 herausgeschraubt. Beim Herausschrauben drücken die Schraubenköpfe 30 der Justierschrauben 21 über die Druckplatten 17, 18 gegen die Rückenlehne 6, so daß diese aus der Position 6' in Pfeilrichtung d nach hinten in die Position 6'' verstellt wird. Durch erneutes Anziehen der Befestigungsschrauben 7, 9 wird die Rückenlehne 6 in der Neigungsposition 6'' festgestellt (Fign. 2 und 5).

Soll die Neigung einer Rückenlehne 6 in Pfeilrichtung e nach vorne verstellt werden, werden zunächst die oberen Befestigungsschrauben 7, 9 mit einem Steckschlüssel 29 leicht gelöst, und die unteren Befestigungsschrauben 8, 10 werden mit dem Steckschlüssel weiter aus den Trägern 4 herausgeschraubt. Danach werden die unteren Justierschrauben 22 aus den Trägern 4 herausgeschraubt, so daß der untere Abschnitt 6a der Rückenlehne 6 durch die sich leicht nach außen biegenden Druckplatten 17, 18 nach außen gedrückt wird und die Rückenlehne 6 um die hintere Oberkante 37 der Träger 4 aus der Position 6' leicht in Pfeilrichtung e nach vorne in die Position 6''' schwenkt. Durch erneutes Anziehen aller Befestigungsschrauben 7-10 wird die Rückenlehne 6 in der Neigungsposition 6''' festgestellt (Fign. 2 und 6).

## Patentansprüche

1. Eine Sitzbank (1) mit einer Vorrichtung zum gegenseitigen Ausrichten der Rückenlehnen, welche Sitzbank (1) mit Sitzschalen (2) und Rückenlehnen (6) aus Holz oder Kunststoff vorgesehen ist, die auf bzw. an Trägern (4) eines Untergestells befestigt sind, gekennzeichnet durch eine Befestigung der Rückenlehnen (6) mittels vier als Innensechskantschrauben ausgebildeten Befestigungsschrauben (7-10) an den Metallträgern (4) des Untergestells, wobei jeweils zwei im Abstand (a) in einer senkrechten Ebene (12-12) übereinander angeordnete Befestigungsschrauben (7, 8; 9, 10) durch entsprechende Durchgangsbohrungen (13, 14), die im unteren Abschnitt (6a) einer Rückenlehne (6) im Bereich der beiden Seitenränder (6b, 6c) derselben angeordnet sind, in Gewinde-Sackbohrungen (15, 16) in der Rückseite (11) der Träger (4) einschraubbar sind, zwei zwischen der Rückenlehne (6) und den Trägern (4) angeordnete, begrenzt elastisch biegbare Druckplatten (17, 18) aus Metall oder Kunststoff mit Durchstecklöchern (19, 20) für die Befestigungsschrauben (7-10) sowie je zwei als Senkschrauben ausgebildete, den beiden Befestigungsschraubenpaaren (7, 8; 9, 10) zugeordnete, in der senkrechten Ebene (12-12) derselben angeordnete Justierschrauben (21, 22), wobei jeweils die eine Justierschraube (21) mit Abstand (b) über der oberen Befestigungsschraube (7, 9) in einer Gewinde-Sackbohrung (23) in der Rückseite (11) der Träger (4) und jeweils die andere Justierschraube (22) mit Abstand (c) unter der unteren Befestigungsschraube (8, 10) in einer Gewinde-Sackbohrung (24) der Träger (4) sitzt und wobei die als Innensechskantschrauben ausgebildeten Justierschrauben (21, 22) zur Einstellung der Neigung (d, e) der Rückenlehne (6) mittels eines durch entsprechende Durchgangsbohrungen (25, 26) in der Rückenlehne (6) und mit diesen deckungsgleiche Durchgangslöcher (27, 28) in den Druckplatten (17, 18) durchsteckbaren Steckschlüssels (29) mit dem Kopf (30) gegen die Innenseite (31) der an der Rückenlehne (6) anliegenden Druckplatten (17, 18) verstellbar sind.

2. Sitzbank nach Anspruch 1, dadurch gekennzeichnet, daß die Befestigungsschrauben (7-10) als Senkschrauben ausgebildet sind, deren Kopf (32) in einem Senkloch (34) einer Unterlegscheibe (33) aus Metall sitzt, die ein weiteres mit der jeweiligen Durchgangsbohrung (25, 26) in der Rückenlehne (6) und dem Loch (27, 28) in der Druckplatte (17, 18) deckungsgleiches Loch (35) zum Durchstecken eines Steckschlüssels (29) zur Einstellung der Justierschrauben (21, 22) aufweist.

## Claims

1. A bench (1) with a device for mutually adjusting the back-supports, which bench (1) is provided with seat shells (2) and back-supports (6), which are made of wood or plastic material and are mounted (horizontally or vertically) on carriers (4) of a sub-frame, characterised by a mounting of the back-supports (6) by means of four attachment screws (7-10), which are configured as hexagonal socket screws, on the metal carriers (4) of the sub-frame, there being respectively two attachment screws (7, 8; 9, 10) which are disposed at a spacing (a) in a vertical plane (12-12) one above the other and are able to be screwed by means of corresponding through-borings (13, 14), which are disposed in the lower portion (6a) of a back-support (6) in the region of the two lateral edges (6b, 6c) of the same, in threaded blind borings (15, 16) in the rear-side (11) of the carriers (4), there being two pressure plates (17, 18), which are disposed between the back-support (6) and the carriers (4) and are flexible in a restricted elastic manner, said plates being made of metal or plastic material and having through-holes (19, 20) for the attachment screws (7-10) and there being respectively two adjustment screws (21, 22), which are configured as countersunk screws, assigned to the two pairs of attachment screws (7, 8; 9, 10) and disposed in the vertical plane (12-12) of the same; the one adjustment screw (21) respectively sitting at a spacing (b) above the upper attachment screw (7, 9) in a threaded blind boring (23) in the rear-side of the carriers (4) and the other adjustment screw (22) respectively sitting at a spacing (c) below the lower attachment screw (8, 10) in a threaded blind boring (24) of the carriers (4), and the adjustment screws (21, 22) configured as hexagonal socket screws being displaceable for adjusting the inclination (d, e) of the back-support (6) by means of a socket spanner (29), which can be inserted through corresponding through-borings (25, 26) in the back-support (6) and, by means of said borings, through congruent through-holes (27, 28) in the pressure plates (17, 18), when the head (30) of said socket spanner is against the inner side (31) of the pressure plates (17, 18) which abut against the back-support (6).

2. Bench according to claim 1, characterised in that the attachment screws (7-10) are configured as countersunk screws, the head (32) of which sits in a countersunk hole (34) of a plain washer (33), which is made of metal and has a further hole (35), which is congruent with the respective through-boring (25, 26) in the back-support (6) and with the hole (27, 28) in the pressure plate (17, 18), for inserting a socket spanner (29) in order to adjust the adjustment screws (21, 22).

## Revendications

1. Banc (1) comportant un dispositif pour aligner les dossiers, ce banc (1) étant pourvu de coques (2) d'assise et de dossiers (6) en bois ou en matière plastique qui sont respectivement fixé(e)s sur ou contre des éléments (4) porteurs d'un cadre inférieur, **caractérisé** par une fixation des dossiers (6) aux éléments (4) porteurs métalliques au moyen de quatre vis (7-10) de fixation réalisées sous forme de vis à six pans creux, deux vis (7, 8 ; 9, 10) respectives de fixation, superposées à une distance (a) dans un plan (12-12) vertical, pouvant, en passant par des perçages (13, 14) traversants correspondants qui sont disposés dans la partie (6a) inférieure d'un dossier (6), dans la région des deux bords (6b, 6c) latéraux de ce dernier, être vissées dans des perçages (15, 16) borgnes taraudés dans le côté (11) arrière des éléments (4) porteurs, de deux plaques (17, 18) de pression à flexion élastique limitée, en métal ou en matière plastique, disposées entre le dossier (6) et les éléments (4) porteurs et pourvues de trous (19, 20) traversants pour les vis (7-10) de fixation, ainsi que, respectivement, de deux vis (21, 22) d'ajustement, réalisées sous forme de vis à tête fraisée, associées aux deux paires (7, 8 ; 9, 10) de vis de fixation et disposées dans le plan (12-12) vertical de ces dernières, l'une (21) des vis d'ajustement étant respectivement logée à une distance (b) au-dessus de la vis (7, 9) de fixation supérieure dans un perçage (23) borgne taraudé dans le côté (11) arrière des éléments (4) porteurs et l'autre vis (22) d'ajustement étant respectivement logée à une distance (c) en dessous de la vis (8, 10) de fixation inférieure dans un perçage (24) borgne taraudé des éléments (4) porteurs, et les vis (21, 22) d'ajustement, réalisées sous forme de vis à six pans creux, pouvant, afin de régler l'inclinaison (d, e) du dossier (6), être réglées au moyen d'une clé (29) à douille qui peut être passée par des perçages (25, 26) traversants correspondants dans le dossier (6) et par des trous (27, 28) débouchants qui coïncident avec ces perçages dans les plaques (17, 18) de pression, la tête (30) des vis (21, 22) d'ajustement étant alors déplacée vers le côté (31) intérieur des plaques (17, 18) de pression appliquées contre le dossier (6).

2. Banc suivant la revendication 1, **caractérisé** en ce que les vis (7-10) de fixation sont réalisées sous forme de vis à tête fraisée, dont la tête (32) est logée dans un trou (34) fraisé d'une rondelle (33) en métal, qui comporte un autre trou (35), coïncidant avec le perçage (25, 26) traversant respectif dans le dossier (6) et le trou (27, 28) dans la plaque (17, 18) de pression, pour le passage d'une clé (29) à douille pour régler les vis (21, 22) d'ajustement.
